# FASCICULE DE BREVET EUROPEEN

(11) **EP 2 332 160 B1**
(45) Date de publication et mention de la délivrance du brevet: **11.02.2015**
(21) Numéro de dépôt: 09818798.2
(22) Date de dépôt: 17.06.2009
(51) Int. Cl.: H01H 33/90

(54) **CHAMBRE DE COUPURE POUR DISJONCTEUR HAUTE TENSION À SOUFFLAGE D'ARC AMELIORE**
BEGRENZUNGSKAMMER FÜR EINEN HOCHSPANNUNGSSCHUTZSCHALTER MIT VERBESSERTER BOGENHÄRTUNG
CUTOFF CHAMBER FOR HIGH-VOLTAGE CIRCUIT BREAKER WITH IMPROVED ARC QUENCHING

(30) Priorité: 09.10.2008 FR 0856843
(43) Date de publication de la demande: 15.06.2011
(73) Titulaire: ALSTOM Technology Ltd, 5400 Baden (CH)
(72) Inventeur: DUFOURNET, Denis, F-69580 Sathonay-Camp (FR)
(74) Mandataire: Ilgart, Jean-Christophe
(86) Numéro de dépôt international: PCT/EP2009/057536
(87) Numéro de publication internationale: WO 2010/040574

(56) Documents cités:
- EP-A- 0 684 622
- EP-A- 0 783 173
- DE-A1- 2 929 807

## Description

### DOMAINE TECHNIQUE

L'invention concerne les chambres de coupure pour disjoncteur à haute tension.

Elle concerne l'amélioration du soufflage d'arc induit par tous les courants de valeur inférieure ou égale au pouvoir de coupure en court-circuit du disjoncteur, y compris les courants asymétriques.

Elle a trait plus particulièrement à l'optimisation du parcours d'échappement des gaz qui contribuent à l'extinction d'arc.

L'application principale vise les disjoncteurs à haute tension supérieure à 52 kV et plus particulièrement les disjoncteurs de tension assignée supérieure ou égale à 245 kV.

### ART ANTÉRIEUR

Les figures 1A à 1C représentent en vue de coupe longitudinale une chambre de coupure 1 d'un disjoncteur à haute tension selon l'état de l'art de type à soufflage auto-pneumatique, respectivement :
- dans la position de fermeture des contacts,
- dans une position intermédiaire en début de manoeuvre d'ouverture dans laquelle le contact d'arc mobile 2 commence à se séparer de la tige de contact d'arc 3 fixe,
- dans la position extrême d'ouverture dans laquelle le gaz a été comprimé et chauffé par l'énergie d'arc et le soufflage par la buse 4 a permis de refroidir l'arc au passage par zéro et ainsi d'obtenir la coupure du courant de court-circuit.

Lorsqu'un courant de forte intensité, et en particulier un courant dit asymétrique doit être interrompu par ce type de disjoncteur à soufflage auto-pneumatique, la pression dans le cylindre de soufflage 5 est susceptible d'atteindre des valeurs extrêmement élevées car la montée en pression augmente fortement par la conjonction de la compression du gaz (le volume de compression 5 diminue) et du chauffage du gaz par l'arc produit.

On a représenté en figure 2 pour un disjoncteur comme représenté en figures 1A à 1C, les différentes courbes de variation de pression ΔP fonction de la durée d'ouverture des contacts T, chaque courbe étant représentative d'un type de courant de court-circuit à couper par le disjoncteur. Plus exactement :
- la courbe C1 montre l'augmentation de pression ayant lieu à vide dans le disjoncteur, c'est-à-dire sans courant présent, cette courbe c1 représentant la valeur de référence avec une ΔP maximale égale à 1,
- la courbe C2 montre l'augmentation de pression ayant lieu pour un courant de valeur égale à 30 % du pouvoir de coupure du disjoncteur,
- la courbe C3 montre l'augmentation de pression ayant lieu pour un courant symétrique de valeur égale à 100 % du pouvoir de coupure du disjoncteur,
- la courbe C4 montre l'augmentation de pression ayant lieu pour un courant asymétrique de valeur égale à 100 % du pouvoir de coupure du disjoncteur.

On voit donc à la lecture de ces courbes que :
- la pression maximale est atteinte lorsqu'un courant asymétrique de valeur égale à 100 % de la valeur du pouvoir de coupure du disjoncteur est atteinte (sommet de la courbe C4),
- il y a, dans l'exemple montré, un facteur d'environ 4 entre la pression maximale atteinte par un courant asymétrique de valeur égale à 100 % de la valeur du pouvoir de coupure du disjoncteur est atteinte (sommet de la courbe C4) et la pression maximale à vide (sommet de la courbe C1),
- le type de courant (symétrique ou asymétrique) a un impact important sur l'augmentation de pression ΔP : en l'espèce la pression maximale du courant asymétrique (sommet de la courbe C4) est environ égale à 4/3 de la pression maximale du courant symétrique (sommet de la courbe C3).

Or, si la pression atteinte est excessive et devient supérieure à l'effort moteur délivré par la commande pour ouvrir le disjoncteur, le mouvement de la partie mobile de la chambre de coupure ralentit et peut même s'inverser. La capacité de coupure du disjoncteur est alors diminuée car le soufflage est alors réduit du fait du ralentissement du mouvement de la partie mobile.

Un problème à résoudre est d'avoir une surpression suffisamment élevée pour obtenir la coupure avec des courants intermédiaires à 30 %, 60 %, 75 % et 90 % du pouvoir de coupure du disjoncteur, sans avoir une surpression excessive avec 100 % du pouvoir de coupure.

Ainsi, pour maintenir la capacité de coupure à une valeur élevée quelle que soit l'intensité du courant, il est nécessaire de limiter la surpression à une valeur acceptable lorsque le disjoncteur coupe un courant égal à 100 % de son pouvoir de coupure, compatible avec l'effort délivré par la commande, et faire en sorte que tout le gaz contenu dans le volume de soufflage soit effectivement utilisé pour le soufflage de l'arc, afin d'avoir une solution optimisée, sans perte de gaz.

Différentes solutions d'écoulement du volume de soufflage d'arc ont été envisagées précédemment.

Le brevet FR 2 694 987 propose une solution qui avait pour but de limiter la suppression pour les longues durées d'arc. La limitation de surpression était faite en augmentant le volume de soufflage (V1+V2+VC) à partir d'une course donnée de l'appareil. La solution proposée selon ce document a pour inconvénient principal de diminuer la surpression pour toutes les coupures effectuées avec des durées d'arc longues, y compris celles effectuées avec des courants de faible intensité avec lesquels on ne souhaite pas de réduction de surpression.

Le brevet EP 1 863 054 propose une solution avec un clapet 16, 17 monté sur le piston de soufflage 10 qui permet de limiter la surpression à une valeur donnée. Lorsque le clapet 16, 17 s'ouvre, cette solution a pour inconvénient de provoquer une perte de gaz de soufflage vers l'extérieur du volume de soufflage sans être utilisé pour le soufflage de l'arc. Cette solution n'est donc pas optimisée.

Le brevet EP 0 783 173 propose une solution de limitation de surpression dans un volume d'expansion thermique et non pas dans le volume de compression situé à l'arrière du clapet 26. Mais la surpression dans le volume d'expansion est sans effet sur le déplacement des contacts et donc l'énergie qui doit être fournie par la commande.

Le brevet DE 19 613 030 divulgue une chambre de coupure à auto soufflage (avec un clapet 20 entre le volume d'expansion thermique 10 et le volume de compression 9). Il n'y a pas dans ce cas de clapet limiteur de surpression sur le piston 8. Dans le cas d'une coupure de fort courant, la surpression élevée dans le volume 10 entraîne la fermeture du clapet 20. La surpression dans le volume 9 est limitée par un échappement permanent à travers le canal 23, 13, 14. L'inconvénient majeur de cette solution réside dans le fait que lorsque la tige 1 a cessé d'obstruer le canal 14, le volume de compression se vidange en permanence, y compris pour des courants de valeur comprise entre 10 et 30 % du pouvoir de coupure du disjoncteur, dans une zone 14 située en aval du canal de soufflage principal 12, loin de la racine de l'arc 4. En conséquence, le soufflage réalisé est peu efficace.

Le brevet FR 2 558 299 divulgue un soufflage exercé dans une zone référencée 10A en figure 1 et qui provient d'un volume d'expansion thermique 9 où la montée en pression se fait uniquement par chauffage et sans mélange possible avec du gaz comprimé. Un autre inconvénient est que le soufflage auto-pneumatique est exercé loin de la racine de l'arc qui a lieu au point référencé 8A en figure 1 et il n'y a pas d'aide à la montée en pression dans le volume 13 par effet thermique, les volumes 9 et 13 ne communiquant pas entre eux (volumes non en série hydraulique). Ce type de solution n'a pas été appliqué industriellement du fait de ses capacités de coupure réduites.

Le brevet FR 2 576 142 propose une solution où il n'y a pas de limiteur de surpression dans le volume 27. Un effort moteur est censé augmenter l'énergie de manoeuvre en augmentant la pression dans le volume 32 par transmission de gaz chauds provenant du canal 20. En pratique, l'effort fourni est négligeable, compte tenu de la longueur du canal 20 à 22 dans le mode de réalisation des figures 1 à 3 et du fait que le volume 32 augmente avec le déplacement des contacts. Aussi, la solution n'a pas été appliquée.

Le brevet FR 2 821 482 divulgue une chambre de coupure à auto-soufflage avec un clapet entre le volume d'expansion thermique 4 et le volume de compression 5. Le clapet proposé n'est pas un limiteur de surpression sur le piston 9. Lorsque la surpression est très élevée dans le volume 4 (coupure de forts courants), la partie mobile du clapet 15 s'ouvre et le volume 5 se vidange à travers le canal 13 et en aval du col de buse 3A. La vidange se fait donc loin de la racine de l'arc ayant lieu en extrémité de contact d'arc mobile 2, et n'est donc pas efficace pour la coupure du courant. La vidange envisagée dans ce document ne peut donc servir uniquement qu'à l'évacuation des gaz chauds dans le divergent de la buse en aval du col 3A.

Le brevet US 4 486 632 propose une solution où il n'y a pas de limitation de surpression dans le volume de compression 8. Le chauffage du gaz dans les volumes d'expansion thermique 6, 7 est censé donner un effort moteur pour aider la manoeuvre en poussant sur la pièce 15, mais cet effet est limité car le volume 7 augmente pendant la manoeuvre, ce qui tend à réduire la surpression motrice. La réduction des efforts de manoeuvre est donc limitée. Par ailleurs, les volumes d'expansion thermique 6, 7 et de compression 8 ne communiquent pas entre eux et sont donc en parallèle et non en série, tout comme dans le brevet FR 2 558 299.

Le but de l'invention est alors de proposer une solution qui pallie les inconvénients de l'art antérieur et qui propose une chambre de coupure dont le soufflage d'arc est efficace pour les courants symétrique ou asymétrique, quelle que soit leur valeur relative par rapport au pouvoir de coupure du courant, et dont l'énergie de manoeuvre de la partie mobile reste limitée.

### EXPOSÉ DE L'INVENTION

A cet effet, l'invention concerne une chambre de coupure pour disjoncteur à haute tension, destinée à couper tous les courants de valeur inférieure ou égale au pouvoir de coupure en court-circuit du disjoncteur, y compris les courants asymétriques, la chambre comprenant deux paires de contacts comprenant chacune un contact d'arc et adaptées pour se séparer l'une de l'autre lors d'une coupure d'arc, une buse de soufflage d'arc isolante comprenant un col, la buse de soufflage d'arc étant solidaire d'une paire de contacts en constituant un ensemble mobile, la chambre de coupure comprenant un élément isolant supplémentaire solidaire du contact d'arc lui-même solidaire de la buse et agencé entre la partie de la buse en amont du col et le contact d'arc de sorte à délimiter deux canaux, le canal délimité entre la buse et l'élément isolant supplémentaire débouchant en permanence vers une cavité de volume variable, le volume de la cavité étant variable sous l'action d'un piston de soufflage fixe, le piston de soufflage étant percé d'un trou débouchant adapté pour être obturé par une valve.

Selon l'invention, le tarage de la valve permet d'obturer le trou lorsque la surpression exercée dans la cavité est inférieure à une valeur prédéterminée, le trou étant débouchant dans le canal délimité entre l'élément isolant et le contact d'arc, lorsque la surpression exercée dans la cavité est supérieure à la valeur prédéterminée, le tarage de valve étant réalisé de manière à conserver une surpression suffisamment élevée dans la cavité pour toute la gamme des courants à couper.

Ainsi, selon l'invention, on implante une vanne sur le piston de soufflage de telle sorte que le gaz évacué par la vanne sert intégralement au soufflage d'arc.

Pour cela, on établit une communication entre un volume situé en aval de la vanne et une portion de l'arc entre le contact d'arc mobile et un élément en matériau isolant qui délimite ainsi cette portion d'arc et canalise le gaz de ce soufflage additionnel. Le soufflage additionnel selon l'invention et efficace car effectué près de la racine d'arc amorcé sur le contact d'arc mobile.

En d'autre termes, on réalise un compromis entre l'énergie de manoeuvre à déployer pour toutes les valeurs de courant de court-circuit qu'il soit symétrique ou asymétrique et l'efficacité du soufflage d'arc qui se produit à la coupure : en soufflant l'arc à la racine par une partie du volume d'expansion thermique (lorsque la chambre de coupure est de type à soufflage auto pneumatique) ou par le volume de compression (lorsque la chambre de coupure est de type à auto soufflage) pour des arcs de courant de valeur supérieure à environ le pourcentage donné de la valeur de coupure du disjoncteur.

Une chambre de coupure selon l'invention peut être ainsi de type à soufflage auto pneumatique ou de type à auto soufflage.

Comme il est bien connu de l'homme de l'art, spécialiste des disjoncteurs haute ou moyenne tension, une chambre de coupure de type à soufflage auto pneumatique se caractérise par la fait que pendant la manoeuvre d'ouverture, le disjoncteur produit lui-même la compression du gaz nécessaire au soufflage de l'arc. Le déplacement relatif du cylindre de soufflage par rapport au piston fixe crée une surpression dans le cylindre qui s'évacue à l'intérieur de la buse et refroidit l'arc, permettant ainsi son extinction.

Les disjoncteurs (chambres de coupure) de type à auto soufflage sont caractérisés par l'utilisation importante de l'énergie d'arc pour la coupure: le soufflage par auto soufflage est substitué en grande partie au soufflage auto pneumatique pour la coupure des forts courants. La coupure des courants faibles est toujours obtenue par un soufflage auto pneumatique, l'énergie de l'arc n'étant pas suffisante pour contribuer au soufflage.

Ainsi, lorsque la chambre de coupure est de type à soufflage auto pneumatique, l'ouverture de la valve selon l'invention est provoquée directement lorsque la surpression dans le volume de soufflage due à la fois à la compression et à l'échauffement du gaz est supérieure à une valeur déterminée. En effet, dans ce mode de réalisation, la cavité de volume variable (volume de soufflage) constitue aussi un volume d'expansion thermique car l'arc produit vient apporter son énergie directement à la cavité et donc, le piston de soufflage est directement en contact physique avec cette surpression thermique.

De préférence, lorsque la chambre de coupure est de type à soufflage auto pneumatique, le tarage de la valve est tel que son ouverture, mettant en communication le trou avec le canal délimité entre l'élément isolant et le contact d'arc, s'effectue pour des courants dont la valeur est supérieure ou égale à 90% du pouvoir de coupure.

De préférence, lorsque la chambre de coupure est de type à auto soufflage, le tarage de la valve est tel que son ouverture mettant en communication le trou avec le canal délimité entre l'élément isolant et le contact d'arc s'effectue pour des courants dont la valeur est supérieure ou égale à 30% du pouvoir de coupure.

Une chambre de coupure selon l'invention de type à auto soufflage, comprend avantageusement:
- une paroi fixe agencée entre le canal délimité entre la buse et l'élément isolant supplémentaire et le piston de soufflage, la paroi fixe délimitant ainsi un volume d'expansion thermique, et la cavité de volume variable étant ainsi délimitée entre le piston et la paroi fixe d'expansion thermique ;
- une valve supplémentaire montée sur la paroi fixe de type à bille et permettant le passage de gaz de la cavité de volume variable dans le volume d'expansion thermique.

Pour éviter la remontée des gaz chauds produits dans une zone à proximité du contact d'arc de l'ensemble mobile, pendant la coupure de forts courants, on peut avantageusement prévoir un clapet anti-retour monté dans le canal délimité entre l'élément isolant et le contact d'arc.

Lorsque la chambre de coupure est de type à auto-soufflage, l'ouverture de la valve est provoquée indirectement en quelque sorte par suite de l'échauffement du gaz contenu dans le volume d'expansion thermique. En effet, dans ce mode de réalisation, il est prévu un volume fixe d'expansion thermique sur lequel débouche le canal entre la buse et l'élément isolant supplémentaire, ce volume fixe d'expansion thermique étant séparé de la cavité de volume variable par une paroi fixe dans laquelle est montée une valve supplémentaire mais avec un montage opposé à celui de la valve adaptée pour obturer le trou débouchant dans le piston de soufflage. Ainsi, lorsque l'énergie de l'arc est faible, l'échauffement thermique est insuffisant pour provoquer la fermeture de valve supplémentaire sur la paroi fixe. Le piston, dont le trou débouchant est obturé, comprime le volume de gaz de la cavité qui passe dans le volume d'expansion thermique. Le soufflage de l'arc est ainsi réalisé par les volumes de gaz comprimé présents de part et d'autre de la paroi fixe via le canal entre la buse et l'élément isolant supplémentaire. Lorsque l'énergie de l'arc est élevée, l'échauffement thermique dans le volume d'expansion thermique provoque la fermeture de la valve supplémentaire sur la paroi fixe. Le soufflage est alors réalisé en combinaison et en deux zones distinctes:
- la surpression créée dans le volume d'expansion thermique réalise un soufflage via le canal entre la buse et l'élément isolant supplémentaire,
- la compression créée dans la cavité par le piston réalise un soufflage additionnel à la racine d'arc sur le contact d'arc fixe via le trou débouchant du piston et le canal entre l'élément isolant supplémentaire et ledit contact d'arc fixe.

Comme vu ci-dessus, dans le cas de disjoncteur auto pneumatique, le soufflage additionnel via le trou débouchant du piston est obtenu avantageusement avec un pourcentage de courant de défaut (exprimé par rapport au pouvoir de coupure en court-circuit) qui est avantageusement de 90 % avec un courant symétrique, mais selon l'application considérée un pourcentage inférieur peut s'avérer intéressant. On estime en effet que c'est à partir d'une telle valeur de 90 % des courants d'arc par rapport au pouvoir de coupure, qu'il s'avère essentiel pour la plupart des disjoncteurs à haute tension supérieure à 52 kV, de réduire l'énergie de manoeuvre. On estime en effet que c'est à partir d'une telle valeur de 90 % des courants d'arc par rapport au pouvoir de coupure, qu'il s'avère essentiel pour la plupart des disjoncteurs à haute tension supérieure à 52 kV, de réduire l'énergie de manoeuvre. Il y a, selon l'invention, une préférence pour limiter la surpression légèrement pour des courants légèrement au dessus de 90 % car, selon les essais normalisés par la CEI, il est prévu une condition de coupure très contraignante avec un courant symétrique de valeur égale à 90 % du pouvoir de coupure. La séquence d'essais s'appelle le défaut en ligne L90 dans la norme de disjoncteurs à haute tension CEI 62271-100. Il faut donc éviter de limiter la surpression en dessous de cette valeur de courant.

Comme vu ci-dessus également, dans le cas de disjoncteurs à auto soufflage, l'ouverture de la valve et le soufflage additionnel s'effectuent pour des courants supérieurs à 30% du pouvoir de coupure.

Bien entendu, l'homme de l'art pourra déterminer le pourcentage par rapport à la valeur du pouvoir de coupure en fonction des essais normalisés par la CEI qui sont applicables au disjoncteur à haute tension considéré.

Selon un mode de construction avantageux, la valve est constituée par une soupape montée dans le piston.

Le piston de soufflage comprend selon un mode de construction préféré deux cloisons parallèles espacées l'une de l'autre, reliées entre elles par une portion tubulaire et entre lesquelles est montée la soupape dont le siège est constitué par un trou débouchant percé dans la cloison aval et dont une extrémité est fixée à une extrémité d'un ressort de compression dont l'autre extrémité est en appui contre la cloison amont, la communication avec le canal délimité entre l'élément isolant et le contact d'arc étant réalisée par un autre trou débouchant percé dans la portion tubulaire du piston et une lumière réalisée dans une portion solidaire du contact d'arc et en continuité de l'élément isolant supplémentaire.

De préférence, les cloisons amont et aval comprennent chacune une valve dont l'ouverture permet l'écoulement des gaz en amont de la cloison amont vers l'aval de la cloison aval et donc, le rapprochement des paires de contacts lors d'une manoeuvre de fermeture du disjoncteur.

Il est possible de prévoir des moyens d'entraînement dans la chambre de coupure qui permettent de rendre mobiles les deux paires de contacts sont mobiles, l'invention est ainsi applicable aux chambres dites à double mouvement.

L'invention concerne aussi un disjoncteur à haute tension supérieure à 52 kV et plus particulièrement supérieure à 170 kV, jusqu'à 420 kV, comprenant une chambre de coupure telle que définie précédemment.

### BRÈVE DESCRIPTION DES DESSINS

D'autres avantages et caractéristiques ressortiront mieux à la lecture de la description détaillée d'un exemple faite en référence aux figures suivantes dans lesquelles :
- les figures 1A à 1C montrent schématiquement en vue de coupe longitudinale et partielle une chambre à soufflage auto-pneumatique selon l'état de l'art dans différentes positions des contacts,
- la figure 2 montre différentes courbes de variation de pression ΔP fonction de la durée d'ouverture des contacts T, chaque courbe étant représentative d'un type de courant de court-circuit à couper par le disjoncteur selon les figures 1A à 1C,
- les figures 3A et 3B montrent schématiquement en vue de coupe longitudinale et partielle une chambre de coupure à soufflage auto pneumatique d'un disjoncteur selon l'invention dans une position de fin d'ouverture pour une coupure d'arc de valeur respectivement inférieure à environ 90 % et supérieure à environ 90 % du pouvoir de coupure,
- la figure 4 montre schématiquement en vue de coupe longitudinale et partielle une chambre de coupure à auto soufflage d'un disjoncteur selon l'invention dans une position d'ouverture pour une coupure d'arc de valeur inférieure à 90 % du pouvoir de coupure.

### EXPOSÉ DÉTAILLÉ DE MODES DE RÉALISATION PARTICULIERS

Les figures 1 et 2 ont déjà été commentées ci-dessus.

Par souci de clarté, les mêmes pièces et portions de pièces sont désignées par les mêmes références numériques à la fois pour la chambre de coupure selon l'état de l'art et pour celle selon l'invention.

Dans l'ensemble des figures, ne sont pas représentées les deux contacts principaux de chaque chambre de coupure dont l'un est solidaire de la buse de soufflage.

On précise également que les termes « aval » et « amont » utilisés désignent respectivement la gauche et la droite sur les figures 3A, 3B et 4.

La chambre de coupure selon l'invention 1 comprend un contact d'arc mobile 2 constitué par un tube métallique et une tige de contact d'arc fixe 3 également métallique de formes complémentaires.

Le contact d'arc mobile 2 est solidaire d'une buse de soufflage 4 et d'un élément isolant supplémentaire formant capot 6. Plus exactement, le capot 6 est fixé en continuité aval d'une partie tubulaire 20 solidaire du contact mobile 2.

L'extrémité du capot isolant 60 présente un profil externe complémentaire de l'intérieur 400 de la buse 4 et un profil interne complémentaire de celui de l'extrémité 21 du contact mobile.

La buse 4 comprend en aval de son intérieur 400, un col 40 et un divergent 41 en continuité aval du col 40.La buse 4 comprend dans sa partie amont une partie tubulaire 42 délimitant avec la partie amont du capot 6 et la portion tubulaire 20 avec laquelle elle est fixée une cavité annulaire cylindrique 5.

La partie tubulaire 42 schématisée fait partie du contact principal non représenté.

L'agencement du capot isolant 6 par rapport à la buse 4 et à la partie fonctionnelle 21 du contact fixe et sa partie tubulaire 20 à laquelle est fixée ledit capot isolant 6 délimite deux canaux 70, 71. Un des canaux 70 est en communication directe avec la cavité annulaire cylindrique 5. L'autre canal 71 débouche en aval dans une zone Z délimitée respectivement par l'extrémité 60 du capot isolant 6 et l'extrémité 21 du contact mobile 2 et en amont dans une lumière 200 pratiquée dans la partie tubulaire 20 du contact mobile 2.

La cavité annulaire cylindrique 5 présente un volume variable sous l'action d'un piston de soufflage 8 des gaz.

Ce piston 8 est monté sans jeu entre la partie tubulaire 42 de la buse 4 et la partie tubulaire 20 du contact mobile 2. Plus exactement, sur sa périphérie externe sont fixés des joints d'étanchéité 800 qui sont adaptés en outre pour aider au coulissement de l'ensemble mobile 2, 4, 6 sur le piston 8.

Ce piston 8 comprend essentiellement deux cloisons 80, 81 parallèles entre elles et reliées entre elles au moyen d'une cloison tubulaire 82 de liaison qui est adjacente et parallèle à la partie tubulaire 20 du contact fixe 2. La cloison aval 81 comprend un trou débouchant 810. La cloison de liaison 82 comprend également un trou débouchant 820.

Ces trois cloisons 80, 81, 82 sont solidaires d'une partie tubulaire principale 83 qui a pour fonction de fixer à une distance précise le piston 8 par rapport à la course de mouvement en translation réalisée par l'ensemble mobile constitué de la buse 4, du capot isolant 6 et du contact fixe 2. Plus précisément, la fixation du piston 8 et la course de translation de l'ensemble mobile 2, 4, 6 sont déterminées afin que sur toute la fin de manoeuvre d'ouverture le trou débouchant 820 pratiqué dans la cloison intermédiaire de liaison 82 soit en regard de la lumière 200 pratiquée dans la partie tubulaire 20 du contact fixe 2. Dans le mode de réalisation illustré, la fin de manoeuvre correspond au passage de l'extrémité 30 de la tige de contact d'arc fixe 3 d'une position dans laquelle elle est dans le col 40 de buse 4 à une position dans laquelle elle a quitté le col 40 de buse 4 et atteint la partie aval (dans le sens de l'écoulement du gaz) du divergent 41 de buse, tel que représenté sur les figures 3A et 3B. Dans cette dernière position, on peut voir que le trou débouchant 820 est en regard de la portion extrême aval de la lumière 200.

A l'intérieur du piston est monté un système de plaque-ressort qui constitue la partie mobile 90 d'un clapet 9. Plus précisément, un ressort de compression 900 a une extrémité 9000 fixée sur la paroi interne de la cloison amont 80 et l'autre extrémité 9001 fixée à une plaque 910 de dimensions transversales supérieures à la largeur du trou débouchant 810 pratiqué dans la cloison aval 81. En fonction de la surpression de gaz régnant dans la cavité 5 et du tarage réalisé sur le ressort, la plaque 910 vient obturer ou non le trou débouchant 810 qui constitue la partie siège du clapet 9. Le tarage du ressort selon l'invention est réalisé de telle sorte que l'ouverture du trou 810 et donc le passage des gaz dans l'espace entre les deux cloisons 80, 81 du piston se produit lorsque le niveau de surpression est atteint par un courant d'une valeur supérieure égale à environ 90 % du pouvoir de coupure de disjoncteur.

Une valve de type à billes 84a, 84b est montée dans chacune des cloisons amont 81 et aval 80 du piston 8. Comme expliqué ci-dessous, ces valves 84a, 8b restent fermées lors de toute manoeuvre d'ouverture du disjoncteur et ne servent qu'à la fermeture pour permettre le passage de gaz isolant de la cavité 10 amont vers la cavité de soufflage 5.

Le mode de réalisation illustré en figure 4 correspond une chambre de coupure de type à auto soufflage selon l'invention : la chambre illustrée selon reprend à l'identique les mêmes éléments illustrés en figure 3 et détaillés ci-dessus et comprend en plus les éléments suivants.

Une paroi 51 est fixée entre la partie tubulaire 42 de la buse 4 et la partie tubulaire 20 du contact mobile 2. Cette paroi fixe 51 est en aval du piston de soufflage 8.

Ainsi, la cavité annulaire cylindrique de volume variable 5 sous l'action du piston 8 est délimitée d'une part par ce dernier et d'autre part par la paroi fixe 51.

En aval de la paroi fixe 51 est ainsi délimité un volume d'expansion thermique 50.

Sur la paroi fixe 51 est montée une valve supplémentaire 510 de type à bille permettant le passage de gaz de la cavité de volume variable 5 dans le volume d'expansion thermique 50.

Enfin, un clapet anti-retour (ou autrement dit unidirectionnel) 2001 est monté dans le canal 71 immédiatement en aval de la lumière 200.

Le fonctionnement de la chambre de coupure 1 du disjoncteur à haute tension selon le mode de réalisation des figures 3A et 3B va maintenant être expliqué.

Lorsque la surpression des gaz est générée par un arc entre contacts 2, 3 d'une valeur sensiblement inférieure à 90 % du pouvoir de coupure du disjoncteur, le clapet 9 ne peut s'ouvrir (figure 3A). Le soufflage des gaz est réalisé comme dans l'art antérieur représenté en figure 1, c'est-à-dire avec un soufflage auto-pneumatique uniquement par le canal 70 depuis la cavité 5.

Lorsque la surpression est générée par un arc entre contacts 2, 3 d'une valeur supérieure à 90 % du pouvoir de coupure du disjoncteur, le clapet 9 s'ouvre, ce qui provoque l'échappement d'une partie des gaz comprimés à travers le trou 820, la lumière 200 puis le canal 71 comme montré par les flèches sur la figure 3B.

Le soufflage additionnel ainsi réalisé par les gaz parcourant le canal 71 se produit dans la zone Z, c'est-à-dire au plus prés de la racine d'arc.

On obtient ainsi d'une part, une limitation de la surpression ayant lieu dans le volume de soufflage constitué par la cavité 5 puisque le clapet 9 se referme lorsque la pression devient inférieure à la valeur du tarage du ressort 900 et d'autre part, un soufflage additionnel efficace au plus près de la racine d'arc Z.

Quelle que soit la valeur et le type (symétrique ou asymétrique) du courant à couper, le tarage du ressort et les dimensions relatives du trou débouchant 810 par rapport à la cavité de soufflage 5 permettent de conserver une surpression suffisante dans ladite cavité 5.

Lors de la fermeture du disjoncteur, le coulissement de l'ensemble mobile 2, 4, 6 vers sa position de fermeture (de la droite vers la gauche sur les figures 3A et 3B) génère une dépression dans le volume de la cavité 5 qui est compensée par le passage de gaz isolant depuis la cavité 10 en amont du piston 8 à travers les valves 84a, 84b, le clapet 9 restant quant à lui fermé.

La solution selon l'invention présente un avantage important pour les disjoncteurs avec chambre auto pneumatique, en particulier pour ceux de type à fort pouvoir de coupure e.g. 63 kA. En effet, les surpressions en coupure de courants asymétriques dans ce type de disjoncteurs sont telles qu'une solution doit être trouvée afin d'utiliser un vérin hydraulique d'énergie/prix acceptable.

Le fonctionnement de la chambre de coupure 1 du disjoncteur à haute tension selon le mode de réalisation de la figure 4 va maintenant être expliqué.

Lorsque la surpression des gaz est générée par un arc entre contacts 2, 3 d'une valeur sensiblement inférieure à environ 30 % du pouvoir de coupure du disjoncteur, le clapet 9 ne peut s'ouvrir et la valve supplémentaire 510 s'ouvre sous l'effet du gaz comprimé dans la cavité 5 par le piston. Le soufflage des gaz est réalisé comme dans l'art antérieur représenté en figure 1, c'est-à-dire avec un soufflage auto pneumatique uniquement par le canal 70 depuis la cavité 5 via le volume 50. En d'autres termes, l'échauffement thermique dans le volume 50 est insuffisant pour provoquer la fermeture de valve supplémentaire 510 sur la paroi fixe 51. Le piston 8, dont le trou débouchant 810 est obturé, comprime le volume de gaz de la cavité 5 qui passe dans le volume 50. Le soufflage de l'arc est ainsi réalisé par les volumes de gaz comprimé présents de part et d'autre de la paroi fixe via le canal entre la buse et le capot isolant 6.

Lorsque la surpression est générée par un arc entre contacts 2, 3 d'une valeur supérieure à 30 % du pouvoir de coupure du disjoncteur, l'échauffement thermique dans le volume d'expansion thermique 50 provoque la fermeture de la valve supplémentaire 510 sur la paroi fixe 51, tandis que le clape 9 s'ouvre lorsque la surpression créée par compression dans la cavité 5 est suffisante pour vaincre l'effort du ressort 900.

Le soufflage est alors réalisé en deux zones distinctes :
- la surpression créée dans le volume d'expansion thermique 50 réalise un soufflage via le canal 70 entre la buse 4 et la capot isolant 6,
- la compression créée dans la cavité 5 par le piston 8 réalise un soufflage additionnel à la racine d'arc sur le contact d'arc 2 fixe via le trou débouchant 810 du piston dégagé, le trou débouchant 820, la lumière 200 et le canal 71 entre le capot isolant 6 et ledit contact d'arc fixe 2.

En outre, les inventeurs ont identifié un risque potentiel lors d'une coupure de forts courants: du gaz chaud peut remonter dans le canal 71 et dans la lumière 200, faire monter la pression dans le volume 900, fermer le clapet 910. Comme vu précédemment, il y a une surpression par expansion thermique des gaz chauds dans le volume fixe 50, provoquant la fermeture de la valve 510. Il y a alors un risque pendant la manoeuvre d'ouverture de compression du volume dans la cavité 5 sans évacuation possible du gaz et donc fort ralentissement du mouvement, ce qui peut conduire jusqu'à un échec de la coupure.

Pour éviter cet inconvénient majeur, le clapet unidirectionnel monté dans le canal 71 évite la remontée des gaz chauds dans le volume 900 et permet un fonctionnement normal : la vidange s'effectue du volume de compression de la cavité 5 dans le volume 900 et le soufflage de l'arc est possible à travers la lumière 200 et le canal 71 lorsque le courant est au voisinage de son passage par zéro (intervalle de temps commençant un peu avant le passage par zéro et durant ensuite pendant la phase de rétablissement de tension).

Le soufflage additionnel ainsi réalisé par tout le gaz comprimé parcourant le canal 71 se produit à coup sûr dans la zone Z, c'est-à-dire au plus prés de la racine d'arc.

Quelle que soit la valeur et le type (symétrique ou asymétrique) du courant à couper, le tarage du ressort et les dimensions relatives du trou débouchant 810 par rapport à la cavité de soufflage 5 permettent de conserver une surpression suffisante dans ladite cavité 5.

La manoeuvre de fermeture se déroule de manière identique à celle décrite en référence aux figures 3A et 3B.

La solution selon l'invention est ainsi viable car elle peut être appliquée à toute chambre de coupure à auto soufflage, avec l'avantage de ne pas produire de perte volontaire de gaz comprimé.

## Revendications

1. Chambre de coupure (1) pour disjoncteur à haute tension, destinée à couper tous les courants de valeur inférieure ou égale au pouvoir de coupure en court-circuit du disjoncteur, y compris les courants asymétriques, la chambre comprenant deux paires de contacts comprenant chacune un contact d'arc (2, 3) et adaptées pour se séparer l'une de l'autre lors d'une coupure d'arc, une buse de soufflage d'arc (4) isolante comprenant un col (40), la buse de soufflage d'arc étant solidaire d'une paire de contacts (2) en constituant un ensemble mobile, la chambre de coupure comprenant un élément isolant supplémentaire (6) solidaire du contact d'arc (2) lui-même solitaire de la buse (4) et agencé entre la partie (400) de la buse en amont du col et le contact d'arc (2) de sorte à délimiter deux canaux (70, 71), le canal (70) délimité entre la buse et l'élément isolant supplémentaire débouchant en permanence vers une cavité (5) de volume variable, **caractérisée en ce que** le volume de la cavité est variable sous l'action d'un piston de soufflage (8, 80, 81, 82, 83) fixe, le piston de soufflage étant percé d'un trou débouchant (810) adapté pour être obturé par une valve (9), le tarage de la valve (9) permettant d'obturer le trou lorsque la surpression exercée dans la cavité est inférieure à une valeur prédéterminée, le trou étant en communication avec le canal (71) délimité entre l'élément isolant (6) et le contact d'arc (2), lorsque la surpression exercée dans la cavité est supérieure à la valeur prédéterminée, le tarage de valve étant réalisé de manière à conserver une surpression suffisamment élevée dans la cavité pour toute la gamme des courants à couper.

2. Chambre de coupure selon la revendication 1, de type à soufflage auto pneumatique dans laquelle le tarage de la valve (9) est tel que son ouverture mettant en communication le trou (810) avec le canal (71) délimité entre l'élément isolant (6) et le contact d'arc (2), s'effectue pour des courants dont la valeur est supérieure ou égale à 90% du pouvoir de coupure.

3. Chambre de coupure selon la revendication 1, de type à auto soufflage dans laquelle le tarage de la valve (9) est tel que son ouverture mettant en communication le trou (810) avec le canal (71) délimité entre l'élément isolant (6) et le contact d'arc (2) s'effectue pour des courants dont la valeur est supérieure ou égale à 30% du pouvoir de coupure.

4. Chambre de coupure de type à auto soufflage selon la revendication 3, comprenant :
- une paroi fixe (51) agencée entre le canal (70) délimité entre la buse (4) et l'élément isolant supplémentaire (6) et le piston de soufflage (8), la paroi fixe (51) délimitant ainsi un volume d'expansion thermique, et la cavité de volume variable (5) étant ainsi délimitée entre le piston (8) et la paroi fixe (51) d'expansion thermique ;
- une valve supplémentaire (510) montée sur la paroi fixe (51) de type à bille et permettant le passage de gaz de la cavité de volume variable (5) dans le volume d'expansion thermique (50).

5. Chambre de coupure de type à auto soufflage selon la revendication 4, comprenant en outre un clapet anti-retour (2001) monté dans le canal (71) délimité entre l'élément isolant (6) et le contact d'arc (2) pour éviter la remontée, vers le piston de soufflage (8), de gaz chauds produits dans une zone (Z) à proximité du contact d'arc (2) de l'ensemble mobile, pendant la coupure de forts courants.

6. Chambre de coupure selon l'une des revendications précédentes, dans laquelle la valve est constituée par une soupape (900, 91C) montée dans le piston (8).

7. Chambre de coupure selon l'une des revendications précédentes" dans laquelle le piston de soufflage comprend deux cloisons (80, 81) parallèles espacées l'une de l'autre, reliées entre elles par une portion tubulaire (82) et entre lesquelles est montée la soupape (910) dont le siège est constitué par un trou débouchant (810) percé dans la cloison aval (81) et dont une extrémité (910) est fixée à une extrémité (9001) d'un ressort de compression (900) dont l'autre extrémité (9000) est en appui contre la cloison amont (80), la communication avec le canal délimité entre l'élément isolant et le contact d'arc étant réalisée par un autre trou débouchant (820) percé dans la portion tubulaire (82) du piston et une lumière (200) réalisée dans une portion solidaire (20) du contact d'arc (2) et en continuité de l'élément isolant supplémentaire (6).

8. Chambre de coupure selon la revendication 7, dans laquelle les cloisons amont (80) et aval (81) comprennent chacune une valve (84a, 84b) dont l'ouverture permet l'écoulement des gaz en amont de la cloison amont vers l'aval de la cloison aval et donc, le rapprochement des paires de contacts lors d'une manoeuvre de fermeture du disjoncteur.

9. Chambre de coupure selon l'une quelconque des revendications précédentes, dans laquelle les deux paires de contacts sont mobiles.

10. Disjoncteur à haute tension supérieure à 52 kV et plus particulièrement supérieure à 170 kV, comprenant une chambre de coupure selon l'une quelconque des revendications précédentes.

## Patentansprüche

1. Unterbrecherkammer (1) für einen Hochspannungsschalter, die dazu ausgelegt ist, alle Ströme mit einem Wert kleiner oder gleich der Unterbrechungsleistung beim Kurzschluss des Schalters zu unterbrechen, einschließlich asymmetrischer Ströme, wobei die Kammer zwei Paare von Kontakten umfasst, die jeweils einen Bogenkontakt (2, 3) umfassen und dazu ausgelegt sind, sich bei einer Bogenunterbrechung voneinander zu separieren, eine isolierende Bogenlöschdüse (4), umfassend einen Hals (40), wobei die Bogenlöschdüse mit einem Paar von Kontakten (2) zur Bildung einer beweglichen Anordnung verbunden ist, wobei die Unterbrecherkammer ein zusätzliches isolierendes Element (6) umfasst, das mit dem Bogenkontakt (2) verbunden ist, der selbst mit der Düse (4) verbunden und zwischen dem Bereich (400) der Düse stromaufwärts des Halses und dem Bogenkontakt (2) derart angeordnet ist, dass zwei Kanäle (70, 71) begrenzt werden, wobei der Kanal (70), der zwischen der Düse und dem zusätzlichen isolierenden Element begrenzt ist, ständig in einen Hohlraum (5) mit variablem Volumen mündet, **dadurch gekennzeichnet, dass** das Volumen des Hohlraums unter Einwirkung eines festen Löschkolbens (8, 80, 81, 82, 83) variabel ist, wobei in den Löschkolben ein Mündungsloch (810) gebohrt ist, das dazu ausgelegt ist, von einem Ventil (9) verschlossen zu werden, wobei die Regulierung des Ventils (9) das Verschließen des Lochs erlaubt, wenn der in dem Hohlraum ausgeübte Überdruck kleiner als ein vorbestimmter Wert ist, wobei das Loch in Verbindung ist mit dem Kanal (71), der zwischen dem isolierenden Element (6) und dem Bogenkontakt (2) begrenzt ist, wenn der in dem Hohlraum ausgeübte Überdruck größer als der vorbestimmte Wert ist, wobei die Regulierung des Ventils derart realisiert wird, dass ein ausreichend großer Überdruck in dem Hohlraum für den gesamten Bereich von zu unterbrechenden Strömen aufrechterhalten wird.

2. Unterbrecherkammer nach Anspruch 1 vom Typ mit autopneumatischer Löschung, wobei die Regulierung des Ventils (9) derart ist, dass sein Öffnen, welches das Loch (810) mit dem Kanal (71) in Verbindung bringt, der zwischen dem isolierenden Element (6) und dem Bogenkontakt (2) begrenzt ist, für Ströme erfolgt, deren Wert größer oder gleich 90 % der Unterbrecherleistung ist.

3. Unterbrecherkammer nach Anspruch 1 vom Typ mit Selbstlöschung, wobei die Regulierung des Ventils (9) derart ist, dass sein Öffnen, welches das Loch (810) mit dem Kanal (71) in Verbindung bringt, der zwischen dem isolierenden Element (6) und dem Bogenkontakt (2) begrenzt ist, für Ströme erfolgt, deren Wert größer oder gleich 30 % der Unterbrecherleistung ist.

4. Unterbrecherkammer vom Typ mit Selbstlöschung nach Anspruch 3, umfassend:
- eine feste Wand (51), die zwischen dem Kanal (70), der zwischen der Düse (4) und dem zusätzlichen isolierenden Element (6) begrenzt ist, und dem Löschkolben (8) angeordnet ist, wobei die feste Wand (51) somit ein thermisches Expansionsvolumen begrenzt, und wobei der Hohlraum mit variablem Volumen (5) somit zwischen dem Kolben (8) und der festen Wand (51) zur thermischen Expansion begrenzt ist;
- ein an der festen Wand (51) montiertes zusätzliches Ventil (510) vom Kugeltyp, das den Durchgang von Gas aus dem Hohlraum mit variablem Volumen (5) in das thermische Expansionsvolumen (50) erlaubt.

5. Unterbrecherkammer vom Typ mit Selbstlöschung nach Anspruch 4, ferner umfassend ein Rückschlagventil (2001), das in dem Kanal (71) montiert ist, der zwischen dem isolierenden Element (6) und dem Bogenkontakt (2) begrenzt ist, um zu verhindern, dass während der Unterbrechung von starken Strömen heiße Gase wieder zum Löschkolben (8) hin aufsteigen, die in einer Zone (Z) in der Nähe des Bogenkontakts (2) der beweglichen Anordnung erzeugt werden.

6. Unterbrecherkammer nach einem der vorhergehenden Ansprüche, bei der das Ventil durch ein in dem Kolben (8) montiertes Ventil (900, 910) gebildet ist.

7. Unterbrecherkammer nach einem der vorhergehenden Ansprüche, bei der der Löschkolben zwei voneinander beabstandete parallele Trennwände (80, 81) umfasst, die durch einen rohrförmigen Bereich (82) miteinander verbunden sind und zwischen denen das Ventil (910) montiert ist, dessen Sitz durch ein Mündungsloch (810) gebildet ist, das in die stromabwärtige Trennwand (81) gebohrt ist, und dessen eines Ende (910) an einem Ende (9001) einer Kompressionsfeder (900) befestigt ist, deren anderes Ende (9000) an der stromaufwärtigen Trennwand (80) anliegt, wobei die Verbindung mit dem Kanal, der zwischen dem isolierenden Element und dem Bogenkontakt begrenzt ist, durch ein anderes Mündungsloch (820) realisiert ist, welches in den rohrförmigen Bereich (82) des Kolbens gebohrt ist, sowie eine Öffnung (200), die in einem mit dem Bogenkontakt (2) verbundenen Bereich (20) und in Fortsetzung des zusätzlichen isolierenden Elements (6) realisiert ist.

8. Unterbrecherkammer nach Anspruch 7, bei der die stromaufwärtige Trennwand (80) und die stromabwärtige Trennwand (81) jeweils ein Ventil (84a, 84b) umfassen, dessen Öffnen das Strömen der Gase stromaufwärts der stromaufwärtigen Trennwand nach stromabwärts der stromabwärtigen Trennwand und somit die Annäherung der Kontaktpaare bei einer Schließbetätigung des Schalters erlaubt.

9. Unterbrecherkammer nach einem der vorhergehenden Ansprüche, bei der die zwei Kontaktpaare beweglich sind.

10. Schalter für Hochspannung oberhalb von 52 kV und insbesondere oberhalb von 170 kV, umfassend eine Unterbrecherkammer nach einem der vorhergehenden Ansprüche.

## Claims

1. Interrupting chamber (1) for high-voltage circuit breaker, intended to break all currents of value less than or equal to the short circuit interrupting capacity of the circuit breaker, including asymmetric currents, the chamber comprising two pairs of contacts each comprising an arc contact (2, 3) and adapted to be separated apart during an arc breaking, an insulating arc blow-out nozzle (4) comprising a neck (40), the arc blow-out nozzle being integral with a pair of contacts (2) thereby constituting a moveable assembly, the interrupting chamber comprising an additional insulating component (6) integral with the arc contact (2), itself integral with the nozzle (4) and arranged between the part (400) of the nozzle upstream of the neck and the arc contact (2) so as to define two channels (70, 71), the channel (70) defined between the nozzle and the additional insulating component permanently opening out towards a cavity (5) of variable volume,
**Characterised in that**:
the volume of the cavity is variable under the action of a fixed blow-out piston (8, 80, 81, 82, 83), the blow-out piston being pierced with a through hole (810) adapted to be blanked off by a valve (9), the loading of the valve (9) making it possible to blank off the hole when the overpressure exerted in the cavity is less than a predetermined value, the hole being in communication with the channel (71) defined between the insulating component (6) and the arc contact (2), when the overpressure exerted in the cavity is greater than the predetermined value, the valve loading being carried out so as to conserve a sufficiently high overpressure in the cavity for the entire range of currents to be broken.

2. Interrupting chamber according to claim 1, of auto-pneumatic blow-out type in which the loading of the valve (9) is such that its opening, placing in communication the hole (810) with the channel (71) defined between the insulating component (6) and the arc contact (2), takes place for currents for which the value is greater than or equal to 90% of the interrupting capacity.

3. Interrupting chamber according to claim 1, of auto-blow-out type in which the loading of the valve (9) is such that its opening, placing in communication the hole (810) with the channel (71) defined between the insulating component (6) and the arc contact (2), takes place for currents for which the value is greater than or equal to 30% of the interrupting capacity.

4. Interrupting chamber of auto-blow-out type according to claim 3, comprising:
- a fixed wall (51) arranged between the channel (70) defined between the nozzle (4) and the additional insulating component (6) and the blow-out piston (8), the fixed wall (51) thereby defining a thermal expansion volume, and the cavity of variable volume (5) thereby being defined between the piston (8) and the fixed thermal expansion wall (51);
- an additional ball type valve (510) fitted on the fixed wall (51) and enabling the passage of gas from the cavity of variable volume (5) into the thermal expansion volume (50).

5. Interrupting chamber of auto-blow-out type according to claim 4, moreover comprising a non return check valve (2001) fitted in the channel (71) defined between the insulating component (6) and the arc contact (2) to avoid the escape, to the blow-out piston (8), of hot gases produced in an area (Z) near to the arc contact (2) of the moveable assembly, during the breaking of strong currents.

6. Interrupting chamber according to one of the preceding claims, in which the valve is constituted of a relief valve (900, 910) fitted in the piston (8).

7. Interrupting chamber according to one of the preceding claims, in which the blow-out piston comprises two parallel dividing walls (80, 81), spaced apart, connected together by a tubular portion (82) and between which is fitted the relief valve (910) the seat of which is constituted of a through hole (810) pierced in the downstream dividing wall (81) and one end (910) of which is fixed to one end (9001) of a compression spring (900) the other end (9000) of which is resting against the upstream dividing wall (80), the communication with the channel defined between the insulating component and the arc contact being formed by another through hole (820) pierced in the tubular portion (82) of the piston and a port (200) formed in a portion integral (20) with the arc contact (2) and in continuity with the additional insulating component (6) .

8. Interrupting chamber according to claim 7, in which the upstream (80) and downstream (81) dividing walls each comprise a valve (84a, 84b), the opening of which enables the flow of the gases upstream of the upstream dividing wall to downstream of the downstream dividing wall and thus, the coming together of the pairs of contacts during a closing operation of the circuit breaker.

9. Interrupting chamber according to any of the preceding claims, in which the two pairs of contacts are moveable.

10. High-voltage circuit breaker greater than 52 kV and more particularly greater than 170 kV, comprising a interrupting chamber according to any of the claims.
